# FASCICULE DE BREVET EUROPEEN

(11) **EP 0 543 693 B1**
(45) Date de publication et mention de la délivrance du brevet: **28.06.1995**
(21) Numéro de dépôt: 92402960.6
(22) Date de dépôt: 02.11.1992
(51) Int. Cl.: B27L 7/00

(54) **Procédé de fendage d'une bille de bois en quartiers et machine pour sa mise en oeuvre**
Verfahren zum Spalten eines Holzklotzes in Viertel und Vorrichtung zur Durchführung dieses Verfahrens
Method and device for cleaving a wooden block into quarters

(30) Priorité: 18.11.1991 FR 9114165
(43) Date de publication de la demande: 26.05.1993
(73) Titulaire: Jeantelot, Maurice, F-10110 Landreville (FR)
(72) Inventeur: Jeantelot, Maurice, F-10110 Landreville (FR)
(74) Mandataire: Lordonnois, Michel

(56) Documents cités:
- US-A- 3 974 867
- US-A- 4 805 676

## Description

La présente invention se rapporte à un procédé de fendage d'une bille de bois dans le sens de ses rayons médullaires pour l'obtention de quartiers de bois convenables pour être débités par fendage en merrains ou planches tendues suivant le fil du bois et des rayons médullaires. Plus particulièrement, elle concerne un tel procédé de fendage dans lequel la bille de bois est maintenue par des mâchoires pouvant pivoter à ses deux extrémités en ayant l'axe de son coeur, constituant son axe de gravité longitudinal, en position horizontale, et est tendue en quatre, huit ou douze quartiers sous l'action de deux paires opposées d'outils à tendre pouvant pivoter soumis à la poussée de vérins, une paire d'outils pour l'opération initiale de fendage en quatre étant disposée sensiblement dans un plan vertical et agissant sur une des extrémités de la bille de bois et l'autre paire étant disposée sensiblement dans un plan horizontal et agissant sur l'autre extrémité de cette bille, le fendage en huit ou en douze quartiers étant réalisé avec une inclinaison choisie du plan de ces paires d'outils, lesquelles sont toujours réglées en perpendiculaire l'une par rapport à l'autre.

De plus, la présente invention concerne une machine de fendage de billes de bois, dans le sens des rayons médullaires de chaque bille, pour l'obtention de quartiers adaptés pour être débités en merrains en respectant le fil du bois et sans rompre ou sectionner les fibres de ce dernier.

A noter que, plus particulièrement, ce procédé et cette machine de fendage, conformes à l'invention, sont conçus pour obtenir des quartiers de bois qui seront aptes à être débités en merrains suivant le fil du bois en appliquant le procédé de fendage de quartiers de bois et la machine le mettant en oeuvre ayant tait l'objet de la demande de brevet français n° 90.06.101.

Dans la technique actuelle utilisée pour l'obtention de quartiers à partir d'une bille de bois, on tend celle-ci en quatre, six, huit ou douze quartiers au moyen d'un outil à tendre agissant verticalement sur l'extrémité supérieure d'une bille de bois disposée debout, si bien que, pour obtenir, par exemple quatre, quartiers, il est nécessaire de fendre d'abord la bille en deux, puis de reprendre chacune des demi-billes pour les fendre en deux, ce qui porte le nombre de manoeuvres ou de passes d'outil à trois et, par suite, cela augmente inconsidérement le temps de travail imputable à chaque quartier de bois obtenu. De plus, il faut remarquer que dans cette opération de fendage, connue pour avoir un bon rendement et obtenir des quartiers de bois convenables, il est nécessaire d'utiliser des billes de bois dont le fil est sensiblement rectiligne et/ou dont le coeur est situé à peu près dans la partie centrale de chacune des deux extrémités de chaque bille. En outre, dans la plupart des cas, l'outil à fendre, poussé verticalement par un vérin et frappant l'extrémité supérieure de la bille à la manière d'une hache, n'agit pas comme un écarteur entre les couches de fibres de bois mais provoque plutôt l'éclatement du bois sans tenir compte de son fil.

On connaît aussi, par le brevet US-3.974.867, une machine de fendage de billes de bois en quatre quartiers qui utilise, pour agir sur chacune des extrémités d'une bille à fendre, un outil à quatre lames fixes, disposées quadrangulairement, et qui est fixé sur une plaque de support mobile commandée par un vérin à double effet. Dans cette machine, la bille de bois est d'abord soutenue au moyen de volets de repos commandés par des vérins avant d'être enserrée par ses extrémités entre des coins centraux que les outils comportent puis fendue en quatre quartiers par les lames fixes de ces deux outils qui sont dirigés l'un vers l'autre par suite du déplacement de leur plaque de support sous l'action de leur vérin respectif. Ainsi, dans cette machine connue, les lames agissent plutôt comme des coins pénétrant longitudinalement les fibres et les rompant ou les sectionnant car, étant donné leur position fixe radialement, elles ne peuvent pas suivre le fil du bois ni les rayons médullaires de celui-ci, et les quartiers obtenus sont, de ce fait, impropres pour être débités en merrains par fendage.

On connaît également, par le brevet US-4.805.676, une machine de découpage de troncs de bois en rondins mais qui, elle ausi, est adaptée pour tendre ces rondins en deux, trois ou six quartiers, ces rondins étant poussés par leur extrémité arrière pour que les lames de fendage d'un dispositif situé en amont pénètrent par leur extrémité avant et les fendent longitudinalement.

A nouveau, ce dernier dispositif de fendage n'est pas adapté pour fendre en suivant le fil du bois mais ses lames travaillent, comme dans la machine faisant l'objet du brevet US-3.974.867 mentionné précédemment, à la manière de coins qui peuvent rompre ou sectionner les fibres du bois et qui ne sont pas adaptées, du fait de leur position fixe radialement, pour suivre le fil du bois, ni pour respecter les rayons médullaires de celui-ci.

En conséquence, le procédé de fendage d'une bille de bois en quartiers selon la présente invention a pour but d'éliminer la majeure partie des inconvénients présentés par les techniques de fendage connues définies précédemment et de permettre un gain de temps appréciable et l'obtention de quartiers de bois convenables pour être débités en merrains avec le moins de pertes de bois possible afin que la fabrication soit moins onéreuse qu'actuellement tout en obtenant des quartiers de bois fiables, même lorsqu'on utilise des billes de bois dont le coeur se trouve relativement déporté de la partie centrale, d'une extrémité à l'autre de certaines billes.

D'autre part, ce procédé de fendage d'une bille de bois en quartiers et la machine pour sa mise en oeuvre sont conçus pour assurer que les quartiers de bois seront conformés suivant le fil du bois en minimisant au plus faible degré les ruptures de fibres et/ou l'éclatement de certaines couches de ces fibres situées entre le coeur et l'aubier.

Conformément à la présente invention, ce procédé de fendage d'une bille de bois en quartiers consiste en premier lieu à percer sur une faible profondeur le centre du coeur du bois à chaque extrémité de la bille à tendre afin de permettre l'introduction partielle d'un goujon (23), puis à soulever cette bille de manière que ses deux goujons soient alignés dans un même plan horizontal et que la partie saillante de chaque goujon repose sur un support d'extrémité respectif, ce procédé étant remarquable par le fait que l'effort de soulèvement exercé sur la bille de bois est cessé sitôt que cette dernière se trouve supportée par ses goujons afin que, tout d'abord, elle prenne, en pivotant par gravité sur ces derniers, une position d'équilibre puis, lorsque cette bille est stabilisée dans cette position, on l'emprisonne entre deux mâchoires opposées agissant respectivement sur chacune de ses extrémités, montées pour pouvoir pivoter sur elles-mêmes en position de serrage et disposées, au repos, pour l'une dans un plan sensiblement horizontal; ensuite on débute l'opération de fendage en attaquant chacune des deux extrémités de la bille au moyen d'une paire d'outils disposée au repos perpendiculairement au plan de repos de la mâchoire en appui sur l'extrémité correspondante, adaptée pour pouvoir se croiser, dans la partie médiane de la bille, avec la paire opposée au cours de chaque course de fendage, et dans laquelle chacun des deux outils jumelés est commandé en déplacement par un vérin respectif et peut pivoter sur lui-même, indépendamment de l'autre, en cours de fendage et en fonction de la direction du fil du bois; après cela, on poursuit cette opération de fendage jusqu'au moment où chaque paire d'outils atteindra l'extrémité de la bille opposée à l'extrémité d'attaque, moment auquel les deux paires d'outils seront ramenées à leur position initiale de repos; et enfin à commander le desserrage des mâchoires pour libérer les quartiers de bois qui reposeront dans un berceau d'où ils seront extraits par basculage transversal sur un dispositif de transport vers la machine suivante de l'installation.

Ce procédé de fendage d'une bille de bois en quatre quartiers en une seule opération de fendage est remarquable en outre par le fait que, pendant l'opération de fendage, lorsque les deux paires d'outils arrivent à proximité de leur point de croisement dans leur course de fendage, on assiste les deux quartiers inférieurs en commandant le levage du berceau jusqu'à ce que celui-ci affleure leur écorce, mais toutefois ne les soulève pas afin de ne pas contrarier leur enserrement par les mâchoires.

On doit noter que ce procédé de fendage d'une bille de bois perut être poursuivi, après l'opération de fendage en quatre, par une ou plusieurs opérations de fendage secondaires réalisées sur la même machine pour obtenir, conformément à l'invention, à partir d'une bille de bois, huit ou douze quartiers, ces douzièmes étant reconnus comme étant les plus aptes à l'obtention de merrains en réduisant au minimum les pertes de bois.

Ainsi, selon l'invention, pour l'obtention de huit quartiers, on applique d'abord le procédé de base jusqu'au moment où, après l'opération de fendage en quatre quartiers et lorsque les outils sont reculés à leur position de repos, au lieu de commander le desserrage des mâchoires, on incline diamétralement chaque paire d'outils avec ses deux vérins de commande de manière que chacun des tranchants par rapport au plan des mâchoires, situées à la même extrémité des quartiers, fasse un angle radial de 45°; puis on commande alors une seconde opération de fendage par laquelle on tend en deux quartiers chacun des quatre quartiers obtenus en premier lieu; enfin, lorsque les outils sont revenus à leur position initiale de repos, on commande le desserrage des mâchoires pour libérer dans le berceau les huitièmes de bille obtenus.

Par ailleurs, selon l'invention, pour l'obtention de douze quartiers, on applique d'abord, comme précédemment, le procédé de base par lequel on obtient quatre quartiers, mais, au lieu de commander le desserrage des mâchoires, on incline diamétralement dans le sens horaire chaque paire d'outils avec ses deux vérins de commande de manière que chacun des tranchants fasse un angle radial de 60° par rapport au plan des mâchoires correspondantes; puis on commande une seconde opération de fendage et, lorsque les outils sont revenus à leur position initiale de repos, on conserve les mâchoires en position serrée et on règle à nouveau, mais dans le sens contraire (anti,-horaire), l'inclinaison diamétrale de chaque paire d'outils avec ses deux vérins de commande de manière que chacun des tranchants fasse un angle de 60° par rapport au plan des mâchoires correspondantes; puis on commande une troisième opération de fendage et, lorsque les outils sont revenus à leur position initiale de repos, on commande le desserrage des mâchoires pour libérer dans le berceau les douzièmes de bille obtenus.

On comprend aisément que, pour opérer le fendage d'une bille de bois suivante en douzièmes, il n'est pas nécessaire de remettre les paires d'outils à leur position initiale de fendage en quatre, c'est-à-dire de les régler dans un plan perpendiculaire au plan des mâchoires correspondantes, mais de commander la première opération de fendage lorsque ces paires d'outils sont inclinées dans un sens, comme précédemment, en faisant un angle de 60° par rapport au plan des mâchoires, le réglage en perpendiculaire intervenant avant la seconde opération de fendage et le réglage à 60° en inclinaison dans le sens inverse intervenant avant la troisième opération de fendage.

Pour mettre en oeuvre ce procédé de fendage conforme à l'invention, l'inventeur a conçu une machine comportant des mâchoires mobiles adaptées pour emprisonner une bille de bois par ses extrémités longitudinales, ainsi que des outils à tendre situés également à proximité de chacune de ces extrémités et adaptés pour diviser, par fendage sous la poussée de vérins, la bille en plusieurs quartiers dont le nombre peut être choisi entre quatre, huit ou douze, cette machine étant remarquable par le fait qu'elle est constituée par un bâti de base rigide, sur chacune des extrémités longitudinales duquel un châssis est monté de manière coulissante et commandé en déplacement alternatif pour le serrage ou le desserrage des mâchoires au moyen d'un vérin à double effet, chaque châssis supportant un jeu de deux mâchoires écartées l'une de l'autre de part et d'autre de leur support central situé dans l'axe du châssis et, ainsi, dans l'axe longitudinal du bâti, l'un des jeux de mâchoires étant monté de manière à pouvoir pivoter dans un plan vertical sur l'un des châssis, alors que le jeu de mâchoires opposé est monté de manière à pouvoir pivoter dans un plan horizontal sur l'autre châssis, chacun de ces châssis supportant également une paire ou un jeu de deux outils à tendre situés dans le même plan, ainsi que leurs vérins de commande à double effet respectifs, chaque outil étant monté sur la tige de son vérin de manière à pouvoir pivoter individuellement pendant l'opération de fendage, et les deux outils de chaque jeu, sur chaque châssis, étant écartés l'un de l'autre de part et d'autre du support central du jeu de deux mâchoires correspondant et étant disposés, ainsi que leurs vérins respectifs, dans un plan perpendiculaire au plan de montage du jeu de mâchoires sur ce châssis, chacun des outils des deux jeux étant, en outre, en position de repos, réglé dans le même plan vertical ou le même plan horizontal dans lequel il est monté, au moyen d'une came de guidage qui cesse son action lorsque l'outil considéré débute son attaque de fendage dans l'extrémité correspondante de la bille de bois.

Par ailleurs, le support central de chaque jeu de mâchoires est pourvu de deux leviers montés sur lui au moyen d'un pivot situé dans leur partie centrale et supportant, de manière pivotante à chacune de leurs extrémités, une barre allongée constituant, avec ces leviers, un montage en parallèlogramme et supportent, à son extrémité libre située au niveau des outils à fendre correspondants, une des mâchoires du jeu de mâchoires montée de manière pivotante mais maintenue au repos de manière élastique dans une position sensiblement perpendiculaire à l'axe de sa barre de support.

D'autre part, chaque support central d'un jeu de mâchoires est pourvu, saillant de son extrémité située du côté des mâchoires, d'une pièce en forme de gouttière soumise à la contrainte d'un ressort et adaptée pour recevoir, lors du chargement d'une bille de bois à tendre, le goujon de support correspondant planté dans le coeur de celle-ci.

En outre, étant donné que le coeur de la bille de bois peut ne pas être situé au même emplacement dans chacune des faces d'extrémités de cette bille, il peut se produire, lors de la mise en équilibre de celle-ci dans un plan horizontal, suivant son axe de gravité fourni par les goujons supportés par les gouttières situées à la même hauteur, un biaisage des faces d'extrémité, se totalisant éventuellement avec le bas initial de tronçonnage, sur lesquelles les mâchoires correspondantes ne pourront pas s'appliquer convenablement si l'inclinaison des leviers fournissant les côtés du montage en parallélogramme, n'est pas limitée. En conséquence, pour Imiter cette inclinaison des leviers dans un sens ou dans l'autre, on a prévu sur le support central à proximité du levier arrière, c'est-à-dire le plus éloigné des mâchoires, un dispositif de butée sur lequel les extrémités de ce levier arrière peuvent prendre un appui sûr.

Comme on l'a dit précédemment, cette machine conforme à l'invention est conçue à la base pour fendre des billes de bois en quatre quartiers, mais elle peut également être utilisée, moyennant un certain réglage entre les opérations de fendage, pour fendre des billes de bois en huit ou en douze quartiers.

Pour ce faire, il est prévu que chaque paire de vérins de commande de chaque paire d'outils à tendre puisse être mise par rotation dans des plans inclinés par rapport à leur plan initial qui est vertical pour l'une des paires et horizontal pour l'autre paire. Ceci est obtenu grâce à un montage avant et arrière de support respectif de chaque paire de vérins qui est adapté pour pouvoir pivoter au maximum d'un huitème de tour, soit 45°, dans le sens horaire et inverse à ce sens, autour du support central de chaque jeu de mâchoires, et par rapport à la position initiale respective de chacune des paires de vérins qui est dans un plan vertical pour l'une des paires et dans un plan horizontal pour l'autre paire.

Ainsi, chaque montage de support est adapté pour pouvoir pivoter de 30° dans un sens et dans le sens inverse et être immobilisé dans chacune de ces positions en faisant un angle de 60° par rapport au plan du jeu de mâchoires correspondantes pour permettre le fendage en trois quartiers de chacun des quatre quartiers obtenus après la première opération de fendage. Bien entendu, après l'opération de fendage en quatre quartiers comme on l'a dit précédemment, un pivotement de 45° de chaque montage de support et l'immobilisation de ce dernier à cette position permet l'obtention, après une seconde opération de fendage, de huit quartiers.

On doit noter que, dans un autre mode de réalisation d'une telle machine de fendage en quatre, huit ou douze quartiers d'une bille de bois, au lieu de prévoir des montages avant et arrière de support respectif de chaque paire de vérins agencés de manière pivotante autour du support central de chaque jeu de mâchoires correspondant, on peut, sans sortir du cadre de la présente invention, rendre le montage de support en parallèlogramme de ces jeux de mâchoires pivotant autour de leur support central suivant les mêmes angles d'inclinaison que ceux prévus pour les paires de vérins mais, dans ce cas, en conservant celles-ci en position fixe initiale verticale pour l'une et horizontale pour l'autre.

D'autre part et conformément à l'invention, lorsque l'on désire seulement tendre une bille en quatre quartiers, les deux mâchoires de chacun des jeux sont conçues sous forme de blocs allongés et droits, pourvus chacun d'un mors d'agrippage adapté pour pouvoir coulisser vers l'extérieur lorsque les quartiers en cours de fendage sont écartés par les outils, ces mors étant rappelés à leur position initiale sous la contrainte d'un ressort lorsque ces outils sont reculés.

Dans le même ordre d'idées, l'invention prévoit que pour les opérations de fendage en huitièmes ou en douzièmes, afin que les mâchoires intéressent une plus grande surface de serrage et d'agrippage, elle sont prévues, comme précédemment, sous forme de blocs allongés et droits dont le mors d'agrippage, adapté pour pouvoir coulisser vers l'extérieur et rappelé par un ressort, est pourvu d'un support transversal formant une croix avec lui, ce support étant pourvu, à chacune de ses extrémités, d'un patin garni de crampons pouvant être prévu coulissant vers l'extérieur et rappelé par ressort vers le mors central, ce support étant prévu de manière que ses patins au repos soient situés dans un angle maximum de 80° dont la bissectrice est située dans l'axe du mors.

Par ailleurs, pour assister la bille de bois en cours de fendage et recevoir les quartiers tendus, pour ainsi dire sans qu'ils chutent de manière importante, la machine conforme à l'invention est pourvue d'un berceau à deux branches de repos qui sont commandées en déplacement ascendant et descendant indépendamment l'une de l'autre au moyen de deux vérins distincts, mais qui peuvent être basculés latéralement de conserve simultanément au moyen d'un troisième vérin.

On comprend aisément que ce berceau est pévu avec une telle constitution pour répondre au besoin d'assistance d'une bille de bois en cours de fendage lorsque celle-ci, ayant pris son équilibre par rapport à son axe longitudinal de gravité fourni par le coeur, présente une pente assez conséquente de sa partie inférieure et que, de ce fait, il est nécessaire que l'une des branches vienne effleurer sans la soutenir la partie en regard la plus basse et que l'autre branche fasse de même avec la partie en regard la plus haute, ceci afin d'éviter un décalage intempestif important vers le bas des quartiers en cours de fendage s'il se produit un glissement imprévu de leurs extrémités par rapport aux mâchoires lorque la première opération de fendage a été réalisée et que les goujons de support ne servent plus à rien.

A noter que, pour partaire ce calage, avec un léger jeux de la bille de bois en équilibre, au moyen du berceau, les deux branches de celui-ci sont prévues pour pouvoir être garnies d'un matelas élastique qui épousera au mieux le contour inférieur correspondant de l'écorce de la bille sans toutefois soutenir celle-ci au point de la soulever.

D'autres caractéristiques de la présente invention apparaîtront de la description suivante d'un mode de réalisation d'une machine de fendage de billes de bois en quartiers représentée, à titre d'exemple et de manière très schématique, dans les dessins ci-joints dans lesquels:
- La figure 1 est une vue schématique en élévation de la machine de fendage conforme à l'invention;
- La figure 2 est une vue en coupe prise suivant la ligne 2-2 de la figure 1 dans le sens des flèches;
- La figure 3 est une vue en coupe prise suivant la ligne 3-3 de la figure 1 dans le sens des flèches;
- La figure 4 est une vue similaire à celle de la figure 2 mais montrant d'autres positions de fendage à 45°;
- La figure 5 est une vue similaire à celle de la figure 2 sur laquelle sont figurées des positions de fendage à 30° de part et d'autre de la verticale;
- La figure 6 est une vue similaire à celle de la figure 3 sur laquelle sont figurées des positions de fendage à 30° de part et d'autre de l'horizontale.

Comme représenté dans la figure 1, la machine de fendage, représentée de manière très schématique et selon un mode de réalisation donné à titre d'exemple, est constituée par un bâti de base rigide (1), supportant de manière coulissante à ses extrémités des châssis (2, 3) commandés respectivement en déplacement alternatif par des vérins (4, 5) représentés en pointillés. Chaque châssis supporte un jeu de deux mâchoires, un jeu (6) en position horizontale sur le châssis (2) et un jeu (7) en position verticale sur le châssis (3). Les deux mâchoires de chacun des jeux sont écartées l'une de l'autre de part et d'autre de leur support central, indiqué par (8) pour le châssis (2) et par (9) pour le châssis (3), situé dans l'axe longitudinal du châssis respectif et dans celui du bâti. Le jeu de mâchoires (6), supporté par le châssis (2), est monté de manière à pouvoir pivoter dans un plan horizontal, alors que l'autre jeu opposé (7), supporté par le châssis (3), est monté de manière à pouvoir pivoter dans un plan vertical. Le châssis (2) supporte également un jeu (10) de deux outils à fendre adaptés pour pouvoir pivoter individuellement au cours de leur course de fendage et dont les tranchants (10a, 10b) au repos sont maintenus dans le même plan vertical au moyen d'une came de guidage (11), ainsi que les deux vérins de commande respectifs (12) de ce jeu (10) d'outils qui sont réglés dans le même plan vertical pour l'opération de fendage d'une bille de bois (B) en quatre quartiers (voir figure 2). Le châssis (3) supporte également un jeu (13) de deux outils à tendre adaptés pour pouvoir pivoter individuellement au cours de leur course de fendage et dont les tranchants (13a, 13b) au repos sont maintenus dans le même plan horizontal au moyen d'une came de guidage (14), ainsi que les deux vérins de commande respectifs (15) de ce jeu (13) d'outils qui sont réglés dans le même plan horizontal pour l'opération de fendage de la bille de bois (B) en quatre quartiers.

A noter que les deux outils à fendre de chacun des jeux (10, 13) sont écartés l'un de l'autre de part et d'autre du support central respectif (8, 9), comme on le voit au mieux dans les figures 2 et 3, afin qu'ils puissent se croiser avec les deux outils à fendre opposés lors d'une opération de fendage, aussi bien pendant la course de fendage proprement dite que pendant leur course de retour en position de repos, même si chacun de ces quatre outils pivote indépendamment des autres par rapport à son plan de coupe initial pour suivre les rayons médullaires suivant le fil du bois.

Par ailleurs, on doit remarquer que chaque jeu de deux mâchoires est monté sur le support central (8, 9) correspondant par l'intermédiaire d'un montage en parallèlogramme, identique pour chaque châssis mais positionné horizontalement sur le châssis (2) et verticalement sur le châssis (3), et constitué de deux leviers (16, 17) montés de manière oscillante dans leur partie centrale sur le support central et supportant, de manière pivotante à chacune de leurs extrémités, une barre (18, 19) sur l'extrémité libre de laquelle, côté bille de bois (B), est montée de manière pivotante une des deux mâchoires du jeu correspondant (6, 7), chaque mâchoire étant toutefois maintenue au repos perpendiculairement à sa barre de manière élastique au moyen de ressorts (20). Ce montage en parallèlogramme est toutefois maintenu contre une trop forte inclinaison de ses côtés constitués par les deux leviers (16, 17) par suite d'un appui de biais trop conséquent sur la face tronçonnée correspondante de la bille (B), au moyen d'un dispositif triangulaire (21) de butée solidaire du support central correspondant et sur lequel les extrémités du levier arrière (16) peuvent prendre appui.

D'autre part, l'extrémité libre de chaque support central respectif (8, 9), du côté des mâchoires, est pourvue d'une pièce saillante (22) en forme de gouttière adaptée pour recevoir, lors de la mise en position de fendage d'une bille (B), le goujon (23) de support correspondant engagé partiellement auparavant dans le coeur de celle-ci pour définir sa position d'équilibre dans la machine avant le serrage des mâchoires, cette pièce étant contrainte à la poussée d'un ressort et s'escamotant dans son support lors de l'avancée des mâchoires en position de serrage.

Comme on peut le remarquer, jusqu'à présent, on a décrit la machine de fendage telle qu'elle est conçue pour l'obtention, à partir d'une bille, de quatre quartiers de bois, comme représenté dans les figures 2 et 3, mais cette machine peut également, à partir d'un tel fendage en quatre, permettre l'obtention de huit quartiers (comme indiqué dans la figure 4) par deux opérations consécutives de fendage en quatre, la seconde étant faite avec une inclinaison diamétrale de chacun des deux jeux d'outils de 45°, dans un sens ou dans l'autre, par rapport à leur position dans la première opération de fendage, chacun des deux jeux de mâchoires restant dans leur position initiale de serrage.

En outre, cette machine peut également permettre le fendage d'une bille en douze quartiers (comme indiqué dans les figures 5, 6) par trois opérations de fendages consécutives, une première opération de fendage en quatre, suivie par une seconde opération avec chacun des deux jeux d'outils ayant une inclinaison diamétrale de 30° dans un sens par rapport à leur position dans la première opération, puis une troisième opération avec chacun des deux jeux d'outils ayant une inclinaison diamétrale de 30° dans l'autre sens par rapport à leur position dans la première opération, chacun des deux jeux de mâchoires, comme précédemment, restant dans leur position initiale de serrage.

Pour ce faire, les montages avant (24) et arrière (25) de support de chaque jeu de deux vérins de commande des outils à fendre sont agencés pour pouvoir être tournés ensemble, autour du support central correspondant, et immobilisés à des positions où les jeux d'outils auront une inclinaison diamétrale telle qu'indiquée ci-dessus.

D'autre part, pour une opération de fendage en quatre quartiers, les mâchoires de chacun des jeux sont conçues sous forme de blocs droits et allongés pourvus d'un mors d'agrippage adapté pour pouvoir coulisser vers l'extérieur mais être rappelé en position de repos lors du desserrage au moyen d'un ressort (non représenté). Cependant, lorsque des opérations de fendage en huit ou en douze quartiers sont prévues, chaque mors de mâchoire peut être pourvu d'un support transversal (6a, 7a) formant une croix avec lui et ayant chacune de ses extrémités pourvue d'un patin, garni de crampons, pouvant coulisser vers l'extérieur et rappelé par ressort vers le mors, ce support étant prévu de manière qu'au repos ses patins soient situés dans un angle maximum de 80° dont la bissectrice se trouve dans l'axe du mors.

Par ailleurs, cette machine de fendage comporte également un berceau (30) adapté pour assister la bille de bois (B) en cours de fendage, recueillir les quartiers de bois sans chute excessive de ceux-ci et basculer latéralement vers l'extérieur pour délivrer ces quartiers à un dispositif transporteur. Ce berceau est constitué d'une plaque d'assise (31), supportant de manière pivotante deux branches de repos (32, 33), et commandée en mouvement ascendant et descendant au moyen de deux vérins distincts (34, 35). Ces deux vérins permettent de fournir une inclinaison longitudinale choisie à la plaque d'assise (31) afin que les branches qu'elle soutient viennent effleurer le contour inférieur correspondant de la bille de bois sans soulever celle-ci après qu'elle ait pris sa position d'équilibre et que les mâchoires sont serrées.

A noter que, pour épouser élastiquement ces contours intérieurs de la bille de bois à l'aplomb de chaque branche de repos du berceau, celle-ci peut être garnie d'un matelas élastique (36).

## Revendications

1. Procédé de fendage d'une bille de bois dans le sens de ses rayons médullaires pour l'obtention de quartiers de bois convenables pour être débités, ultérieurement par fendage, en merrains ou planches en suivant le fil du bois et des rayons médullaires, procédé qui consiste en premier lieu à percer sur une faible profondeur le centre du coeur du bois à chaque extrémité de la bille à tendre afin de permettre l'introduction partielle d'un goujon (23), puis à soulever cette bille de manière que ses deux goujons soient alignés dans un même plan horizontal et que la partie saillante de chaque goujon repose sur un support d'extrémité respectif, ce procédé étant caractérisé par le fait que l'effort de soulèvement exercé sur la bille de bois est cessé sitôt que cette dernière se trouve supportée par ses goujons afin que, tout d'abord, elle prenne, en pivotant par gravité sur ces derniers, une position d'équilibre puis, lorsque cette bille est stabilisée dans cette position, on l'emprisonne entre deux mâchoires opposées (6, 7) agissant respectivement sur chacune de ses extrémités, montées pour pouvoir pivoter sur elles-mêmes en position de serrage et disposées, au repos, pour l'une (7) dans un plan sensiblement horizontal; ensuite on débute l'opération de fendage en attaquant chacune des deux extrémités de la bille au moyen d'une paire d'outils (10, 13) disposée au repos perpendiculairement au plan de repos de la mâchoire (6, 7) en appui sur l'extrémité correspondante, adaptée pour pouvoir se croiser, dans la partie médiane de la bille, avec la paire opposée au cours de chaque course de fendage, et dans laquelle chacun des deux outils jumelés est commandé en déplacement par un vérin respectif et peut pivoter sur lui-même, indépendamment de l'autre, en cours de fendage et en fonction de la direction du fil du bois; après cela, on poursuit cette opération de fendage jusqu'au moment où chaque paire d'outils (10, 13) atteindra l'extrémité de la bille opposée à l'extrémité d'attaque, moment auquel les deux paires d'outils seront ramenées à leur position initiale de repos; et enfin à commander le desserrage des mâchoires pour libérer les quartiers de bois qui reposeront dans un berceau (30) d'où ils seront extraits par basculage transversal sur un dispositif de transport vers la machine suivante de l'installation.

2. Procédé de fendage selon la revendication 1, permettant le fendage d'une bille de bois en quatre quartiers en une seule opération de fendage, caractérisé par le fait que, pendant l'opération de fendage, lorsque les deux paires d'outils arrivent à proximité de leur point de croisement dans leur course de fendage, on assiste les deux quartiers inférieurs en commandant le levage du berceau (30) jusqu'à ce que celui-ci affleure leur écorce, mais toutefois ne les soulève pas afin de ne pas contrarier leur enserrement par les mâchoires.

3. Procédé de fendage selon l'une ou l'autre des revendications 1 ou 2, pour l'obtention de huit quartiers à partir d'une bille de bois, caractérisé par le fait qu'on applique d'abord le procédé de base jusqu'au moment où, après l'opération de fendage en quatre quartiers et lorsque les outils (10, 13) sont reculés à leur position de repos, au lieu de commander le desserrage des mâchoires (6, 7), on incline diamétralement chaque paire d'outils avec ses deux vérins de commande de manière que chacun des tranchants (10a, 10b, 13a, 13b) par rapport au plan des mâchoires, situées à la même extrémité des quartiers, fasse un angle radial de 45°; puis on commande alors une seconde opération de fendage par laquelle on tend en deux quartiers chacun des quatre quartiers obtenus en premier lieu; enfin, lorsque les outils sont revenus à leur position initiale de repos, on commande le desserrage des mâchoires pour libérer dans le berceau les huitièmes de bille obtenus.

4. Procédé de fendage selon l'une ou l'autre des revendications 1 ou 2, caractérisé par le fait qu'on applique d'abord le procédé de base par lequel on obtient quatre quartiers mais, au lieu de commander le desserrage des mâchoires (6, 7), on incline diamétralement dans le sens horaire chaque paire d'outils (10, 13) avec ses deux vérins de commande de manière que chacun des tranchants fasse un angle radial de 60° par rapport au plan des mâchoires correspondantes; puis on commande une seconde opération de fendage et, lorsque les outils sont revenus à leur position initiale de repos, on conserve les mâchoires en position serrée et on règle à nouveau, mais dans le sens contraire (anti-horaire), l'inclinaison diamétrale de chaque paire d'outils avec ses deux vérins de commande de manière que chacun des tranchants fasse un angle de 60° par rapport au plan des mâchoires correspondantes; puis on commande une troisième opération de fendage et, lorsque les outils sont revenus à leur position initiale de repos, on commande le desserrage des mâchoires pour libérer dans le berceau les douzièmes de bille obtenus.

5. Machine de fendage, pour la mise en oeuvre du procédé selon les revendications 1 et 2, et les procédés secondaires selon les revendications 3 et 4, du type comportant des mâchoires mobiles adaptées pour emprisonner une bille de bois (B) par ses extrémités longitudinales, ainsi que des outils à tendre situés également à proximité de chacune de ces extrémités et adaptés pour diviser, par fendage sous la poussée de vérins, la bille en plusieurs quartiers dont le nombre peut être choisi entre quatre, huit ou douze, cette machine étant caractérisée par le tait qu'elle est constituée par un bâti de base (1) rigide, sur chacune des extrémités longitudinales duquel un châssis (2, 3) est monté de manière coulissante et commandé en déplacement alternatif pour le serrage ou le desserrage des mâchoires au moyen d'un vérin (4, 5) à double effet, chaque châssis supportant un jeu de deux mâchoires (6, 7) écartées l'une de l'autre de part et d'autre de leur support central (8, 9) situé dans l'axe du châssis et, ainsi, dans l'axe longitudinal du bâti, l'un (7) des jeux de mâchoires étant monté de manière à pouvoir pivoter dans un plan vertical sur l'un (3) des châssis, alors que le jeu de mâchoires opposé (6) est monté de manière à pouvoir pivoter dans un plan horizontal sur l'autre châssis (2), chacun de ces châssis supportant également une paire ou un jeu (10, 13) de deux outils à tendre situés dans le même plan, ainsi que leurs vérins (12, 18) de commande à double effet respectifs, chaque outil étant monté sur la tige de son vérin de manière à pouvoir pivoter individuellement pendant l'opération de fendage, et les deux outils de chaque jeu, sur chaque châssis, étant écartés l'un de l'autre de part et d'autre du support central (8, 9) du jeu de deux mâchoires correspondant et étant disposés, ainsi que leurs vérins respectifs, dans un plan perpendiculaire au plan de montage du jeu de mâchoires sur ce châssis, chacun des outils des deux jeux (10, 13) étant, en outre, en position de repos, réglé dans le même plan vertical ou le même plan horizontal dans lequel il est monté, au moyen d'une came de guidage (11, 14) qui cesse son action lorsque l'outil considéré débute son attaque de fendage dans l'extrémité correspondante de la bille de bois.

6. Machine de fendage selon la revendication 5, caractérisée par le fait que le support central (8, 9) de chaque jeu (6, 7) de mâchoires est pourvu de deux leviers (16, 17) montés sur lui au moyen d'un pivot situé dans leur partie centrale et supportant, de manière pivotante à chacune de leurs extrémités, une barre allongée (18, 19) constituant, avec ces leviers, un montage en parallèlogramme et supportant, à son extrémité libre située au niveau des outils à fendre (10, 13) correspondants, une des mâchoires du jeu de mâchoires montée de manière pivotante mais maintenue au repos de manière élastique dans une position sensiblement perpendiculaire à l'axe de sa barre de support.

7. Machine de fendage selon l'une ou l'autre des revendications 5 ou 6, caractérisée par le fait que chaque support central (8, 9) d'un jeu de mâchoires est pourvu, saillant de son extrémité située du côté des mâchoires, d'une pièce (22) en forme de gouttière soumise à la contrainte d'un ressort et adaptée pour recevoir, lors du chargement d'une bille de bois à fendre, le goujon (23) de support correspondant planté dans le coeur de celle-ci.

8. Machine de fendage selon l'une ou l'autre des revendications 5 ou 6, caractérisée par le fait qu'un montage avant (24) et arrière (25) de support respectif de chaque paire de vérins (12, 15) est adapté pour pouvoir pivoter au maximum d'un huitème de tour, soit 45°, dans le sens horaire et inverse à ce sens, autour du support central (8, 9) de chaque jeu de mâchoires (6, 7), et par rapport à la position initiale respective de chacune des paires de vérins (12, 15) qui est dans un plan vertical pour l'une (12) des paires et dans un plan horizontal pour l'autre paire (15).

9. Machine de fendage selon la revendication 8, caractérisée par le fait que chaque montage (24, 25) de support de chaque paire de vérins est adapté pour pouvoir pivoter de 30° dans un sens et dans le sens inverse et être immobilisé dans chacune de ces positions en faisant un angle de 60° par rapport au plan du jeu de mâchoires (6, 7) correspondantes pour permettre le fendage en trois quartiers de chacun des quatre quartiers obtenus après la première opération de fendage.

10. Machine de fendage selon la revendication 5, caractérisée par le fait que les deux mâchoires de chacun des jeux sont conçues sous forme de blocs allongés et droits, pourvus chacun d'un mors d'agrippage adapté pour pouvoir coulisser vers l'extérieur lorsque les quartiers en cours de fendage sont écartés par les outils (10, 13), ces mors étant rappelés à leur position initiale sous la contrainte d'un ressort lorsque ces outils sont reculés.

11. Machine de fendage selon la revendication 10, caractérisée par le tait que chaque mors coulissant de chaque mâchoires (6, 7) est pourvu d'un support transversal (6a, 7a) formant une croix avec lui, ce support étant pourvu, à chacune de ses extrémités, d'un patin garni de crampons pouvant être prévu coulissant vers l'extérieur et rappelé par ressort vers le mors central, ce support (6a, 7a) étant prévu de manière que ses patins au repos soient situés dans un angle maximum de 80° dont la bissectrice est située dans l'axe du mors.

12. Machine de fendage selon la revendication 5, caractérisée par le fait qu'elle est pourvue d'un berceau (30) à deux branches de repos (32, 33) qui sont commandées en déplacement ascendant et descendant indépendamment l'une de l'autre au moyen de deux vérins (34, 35) distincts, mais qui peuvent être basculés latéralement de conserve simultanément au moyen d'un troisième vérin.

13. Machine de fendage selon la revendication 12, caractérisée par le fait que les deux branches (32, 33) du berceau (30) sont garnies d'un matelas élastique (36).

14. Machine de fendage selon l'une ou l'autre des revendications 5 ou 6, caractérisée par le tait que le support en parallèlogramme de chacun des jeux de mâchoires (6, 7) peut être prévu monté de manière pivotante autour de son support central (8, 9) respectif pour pouvoir être incliné diamétralement dans un sens ou dans l'autre par rapport à sa position initiale, horizontale pour l'un, verticale pour l'autre, d'un angle maximum de 45° et suivant des angles intermédiaires, le jeux d'outils (10, 13), dans ce cas d'inclinaison diamétrale des jeux de mâchoires, restant fixe dans une position verticale pour l'un (10) et horizontale pour l'autre (13).

## Claims

1. Method of splitting a log in the direction of its medullary rays for the purpose of obtaining log segments suitable for subsequent conversion, by splitting, into thin-cut strips or planks, and following the grain of the wood and the medullary rays, the method consisting in firstly piercing a shallow hole in the centre of the core of the wood, at each end of the log which is to be split, so as to allow the partial insertion of a pin (23), then in lifting this log so that its two pins are aligned in the same horizontal plane and so that the projecting part of each pin rests on a respective end support, this method being characterized by the fact that the lifting force exerted on the log is ceased as soon as the latter is supported by its pins so that, firstly, by pivoting on the latter under the force of gravity, it assumes a position of equilibrium and then, when the log is stabilized in this position, it is gripped between two opposing jaws (6, 7) which act, respectively, on each of the ends of the log and are mounted so as to be capable of pivoting on themselves into a clamping position, being disposed so that in their inoperative state one (7) lies in an approximately horizontal plane, the splitting operation is then commenced in that each of the two ends of the log is engaged by means of a pair of tools (10, 13) disposed, in the inoperative state, perpendicularly to the inoperative plane of the jaw (6, 7) bearing on the corresponding end and designed so as to be capable of crossing the opposing pair in the median part of the log in the course of each splitting stroke, the displacement of each of the two paired tools being controlled by a separate actuating cylinder and being capable of pivoting on itself during a splitting operation, independently of the other and according to the grain of the wood; following which, this splitting operation is continued until each pair of tools (10, 13) reaches the end of the log opposite to the engagement end, at which point the two pairs of tools are taken back to their initial inoperative position; finally, the jaws are unclamped to release the log segments which are deposited in a cradle (30) from which they are extracted in that they are tipped transversally on to an appliance which transports them to the next machine in the installation,

2. Splitting method according to Claim 1, enabling a log to be split into four segments in a single splitting operation, characterized in that, during the splitting operation, when the two pairs of tools come close to the point at which they cross in their splitting stroke, the two lower segments are assisted in that the cradle (30) is raised to the point at which it is flush with the bark of these lower segments but does not lift them, so that it does not impede the operation by which they are clamped by the jaws.

3. Splitting method according to either of Claims 1 or 2, for obtaining eight segments from one log, characterized in that, initially, the basic method is applied up to the point at which, following the operation of splitting the log into four segments and withdrawal of the tools (10, 13) to their inoperative position, instead of the jaws (6, 7) being unclamped, each pair of tools is inclined diametrically by means of its two controlling actuator cylinders so that each of the cutting edges (10a, 10b, 13a, 13b) forms a radial angle of 45° relative to the plane of the jaws located at the same end of the segments; a second splitting operation is then actuated, whereby each of the four segments obtained in the first operation are split into two segments; finally, following withdrawal of the tools to their initial inoperative position, the jaws are unclamped to release the resultant one-eight log segments into the cradle.

4. Splitting method according to either of Claims 1 or 2, characterized in that, initially, the basic method is applied to obtain four segments but, instead of the jaws (6, 7) being unclamped, each pair of tools (10, 13) is inclined diametrically in the clockwise direction by means of its two controlling actuator cylinders so that each of the cutting edges forms a radial angle of 60° relative to the plane of the corresponding jaws; a second splitting operation is then actuated and, following withdrawal of the tools to their initial inoperative position, the jaws are held in the clamped position and the diametric inclination of each pair of tools is adjusted, this time in the opposite (anti-clockwise) direction by means of its two controlling actuator cylinders so that each of the cutting edges forms an angle of 60° relative to the plane of the corresponding jaws; a third splitting operation is then actuated and, following withdrawal of the tools to their initial inoperative position, the jaws are unclamped to release the resultant one-twelfth log segments into the cradle.

5. Splitting machine for implementation of the method according to Claims 1 and 2 and the secondary methods according to Claims 3 and 4, of the type comprising mobile jaws which are designed so as to be capable of gripping a log (B) by its longitudinal ends and splitting tools which are likewise located close to each of these ends and designed for dividing the log into several segments by splitting under the thrust of the actuator cylinders, the number of segments being selectable as either four, eight or twelve, this machine being characterized in that it is composed of a rigid supporting base (1) on each longitudinal end of which there is mounted a sliding frame (2, 3) capable of alternating displacement for clamping and unclamping the jaws which is actuated by means of a double-action actuator cylinder (4, 5), each frame supporting a set of two jaws (6, 7) separated from each other on either side of their central support (8, 9) which is located in axis of the frame and, consequently, in the longitudinal axis of the supporting base, one (7) of the sets of jaws being mounted so as to be capable of pivoting in a vertical plane on one (3) of the frames while the opposing set of jaws (6) is mounted so as to be capable of pivoting in a horizontal plane on the other frame (2), each of these frames also supporting a pair or a set (10, 13) of two splitting tools, located in the same plane, and their respective double-action controlling actuator cylinders (12, 18), each tool being mounted on the rod of its cylinder so that it is capable of pivoting individually during the splitting operation and the two tools comprising each set, on each frame, being separated from each other on either side of the central support (8, 9) of the corresponding set of two jaws and being disposed, as are their respective actuator cylinders, in a plane perpendicular to the plane in which the set of jaws are mounted on that frame, each of the tools of the two sets (10, 13) being furthermore, in the inoperative state, adjusted in the same vertical plane or the same horizontal plane in which it is mounted by means of a guiding cam (11, 14) which ceases its action when the tool in question commences its splitting engagement in the corresponding end of the log.

6. Splitting machine according to Claim 5, characterized in that the central support (8, 9) of each set (6, 7) of jaws is equipped with two levers (16, 17) mounted on it by means of a pivot which is located in the centre of the levers and supports an elongated bar (18, 19), capable of pivoting at each end of the levers and constituting, with these levers, a parallelogram assembly supporting at its free end, located at the level of the corresponding splitting tools (10, 13), one of the jaws of the set of jaws, mounted so as to be capable of pivoting but, in the inoperative state, held elastically in a position which is approximately perpendicular to the axis of its support bar.

7. Splitting machine according to either of Claims 5 or 6, characterized in that each central support (8, 9) of a set of jaws is equipped with a part (22) in the form of a gutter, projecting from its end located towards the jaws, which is subjected to a spring force and designed to accommodate the corresponding supporting pin (23) which is inserted in the core of the log when the latter is loaded for splitting.

8. Splitting machine according to either of Claims 5 or 6, characterized in that a front (24) and rear (25) assembly supporting, respectively, each pair of actuator cylinders (12, 15) is designed to be capable of pivoting to a maximum of one eighth of one revolution, or 45°, in both the clockwise and counter-clockwise directions around the central support (8, 9) of each set of jaws (6, 7) and relative to the respective initial positions of each of the pairs of actuator cylinders (12, 15), being in a vertical plane with respect to one (12) of the pairs and in a horizontal plane with respect to the other pair (15).

9. Splitting machine according to Claim 8, characterized in that each supporting assembly (24, 25) of each pair of actuator cylinders is designed to be capable of pivoting 30° in one direction and in the inverse direction and to be immobilized in each of these positions, forming an angle of 60° relative to the plane of the set of corresponding jaws (6, 7), enabling each of the four segments obtained following the first splitting operation to be split into three segments.

10. Splitting machine according to Claim 5, characterized in that the two jaws of each of the sets are constructed in the form of elongated, vertical blocks, each equipped with a gripping cheek which is designed to be capable of sliding outwards when the segments undergoing splitting are separated by the tools (10, 13), these cheeks being returned to their initial position under spring force when these tools are withdrawn.

11. Splitting machine according to Claim 10, characterized in that each sliding cheek of each set of jaws (6, 7) is equipped with a transversal support (6a, 7a), forming a cross with it, each end of this support being equipped with a pad, bearing cramps, which is capable of sliding outwards and being withdrawn by spring action towards the central cheek, this support (6a, 7a) being such that, in the inoperative state, its pads are positioned at a maximum angle of 80°, the bisector of which is located in the axis of the cheek.

12. Splitting machine according to Claim 5, characterized in that it is equipped with a cradle (30) with two supporting arms (32, 33), the upward and downward movements of which are each controlled independently by means of two separate actuator cylinders (34, 35), but which are capable of simultaneous tandem lateral tipping by means of a third actuator cylinder.

13. Splitting machine according to Claim 12, characterized in that the two arms (32, 33) of the cradle (30) possess a resilient cushion (36).

14. Splitting machine according to either of Claims 5 or 6, characterized in that the parallelogram support of each of the sets of jaws (6, 7) can be mounted so as to be capable of pivoting around its respective central support (8, 9) so that it can be inclined diametrically in one or other direction, relative to its initial position, being horizontal for the one and vertical for the other, by a maximum angle of 45° and, consequently, the intermediate angles, the sets of tools (10, 13) remaining fixed in this case of diametric inclination of the two sets of jaws, in a vertical position in the case of one (10) and in a horizontal position in the case of the other (13).

## Patentansprüche

1. Verfahren zum Spalten eines Holzklotzes in Richtung seiner Markstrahlen, um Holzviertel zu erhalten, die geeignet sind, später durch Spalten in Bretter oder Planken entlang der Maserung des Holzes und der Markstrahlen zugeschnitten zu werden, wobei das Verfahren darin besteht, zuerst den Mittelpunkt des Holzkerns an jedem Ende des zu spaltenden Klotzes auf eine geringe Tiefe anzubohren, um die Teileinführung eines Stiftbolzens (23) zu erlauben, dann diesen Klotz so aufzunehmen, daß seine beiden Stiftbolzen in derselben horizontalen Ebene ausgerichtet sind und daß der vorspringende Teil jedes Stiftbolzens jeweils auf einem Endträger aufliegt, wobei das Verfahren dadurch gekennzeichnet ist, daß die auf den Holzklotz ausgeübte Aufnahmekraft ausgesetzt wird, sobald dieser letztere durch seine Stiftbolzen getragen wird, damit er zuerst, während er durch Schwerkraft um die letzteren schwenkt, eine Gleichgewichtsposition einnimmt, man ihn dann, wenn dieser Klotz in dieser Position stabilisiert ist, zwischen zwei gegenüberliegenden Klemmbacken (6, 7) einklemmt, die jeweils auf eines seiner Enden wirken und so angebracht sind, daß sie sich in Klemmposition um sich selbst drehen können und in Ruhe die eine (7) in einer im wesentlichen horizontalen Ebene angeordnet ist; daraufhin beginnt man mit dem Spaltvorgang, indem an jedes der beiden Enden des Klotzes ein Spaltwerkzeugpaar (10, 13) angreift, das in Ruhe senkrecht zur Ruheebene der an dem entsprechenden Ende anliegenden Klemmbacken (6, 7) angeordnet und so ausgebildet ist, daß es sich im Mittelteil des Klotzes mit dem gegenüberliegenden Paar im Verlauf jedes Spaltvorgangs kreuzen kann und in dem die Verschiebung jedes der beiden gekoppelten Spaltwerkzeuge jeweils durch einen Zylinder angetrieben wird und sich jedes unabhängig vom anderen im Verlauf des Spaltens und in Abhängigkeit von der Richtung der Maserung des Holzes um sich selbst drehen kann; danach verfolgt man diesen Spaltvorgang bis zu dem Zeitpunkt, zu dem jedes Spaltwerkzeugpaar (10, 13) das dem Angriffsende gegenüberliegende Ende des Klotzes erreichen wird, wobei zu diesem Zeitpunkt die beiden Spaltwerkzeugpaare in ihre Ausgangsruhestellung zurückgeführt werden; und schließlich das Lösen der Klemmbacken zu steuern, um die Holzviertel zu befreien, die in einer Kippwiege (30) ruhen werden, aus der sie durch seitliches Kippen auf eine Transportvorrichtung zur Maschine hinter der Anlage entfernt werden.

2. Spaltverfahren nach Anspruch 1, welches das Spalten eines Holzklotzes in vier Viertel in einem einzigen Spaltvorgang erlaubt, dadurch gekennzeichnet, daß man während des Spaltvorgangs, wenn die beiden Spaltwerkzeugpaare in der Nähe ihres Kreuzungspunktes in ihrem Spaltgang ankommen, die beiden unteren Viertel unterstützt, indem man das Anheben der Wiege (30) steuert, bis diese ihre Rinde berührt, sie jedoch nicht weiter anhebt, um nicht ihre Einklemmung durch die Klemmbacken aufzuheben.

3. Spaltverfahren nach einem der Ansprüche 1 oder 2, zum Erhalt von acht Teilstücken aus einem Holzklotz, dadurch gekennzeichnet, daß man zuerst das ursprüngliche Verfahren bis zu dem Zeitpunkt anwendet, zu dem man nach dem Spaltvorgang in vier Viertel und dem Zurückfahren der Spaltwerkzeuge (10, 13) in ihre Ruheposition, anstatt das Lösen der Klemmbacken (6, 7) zu steuern, jedes Spaltwerkzeugpaar mit seinen beiden Steuerzylindern diametral neigt, so daß jede der Schneiden (10a, 10b, 13a, 13b) in bezug auf die Ebene der Klemmbacken, die auf dem gleichen Ende der Viertel angeordnet sind, einen radialen Winkel von 45° bildet; dann steuert man noch einen zweiten Spaltvorgang, durch den man jedes der zuerst erhaltenen vier Viertel in zwei Teilstücke spaltet; schließlich steuert man, wenn die Spaltwerkzeuge in ihre Ausgangsruhestellung zurückgekehrt sind, das Lösen der Klemmbacken, um die erhaltenen acht Teilstücke des Klotzes in der Kippwiege freizugeben.

4. Spaltverfahren nach einem der Ansprüche 1 oder 2, dadurch gekennzeichnet, daß man zuerst das ursprüngliche Verfahren anwendet, durch das man vier Viertel erhält, aber anstatt die Entspannung der Klemmbacken (6, 7) zu steuern neigt man im Uhrzeigersinn jedes Spaltwerkzeugpaar (10, 13) mit seinen beiden Steuerzylindern diametral, so daß jede der Schneiden einen radialen Winkel von 60° in bezug auf die Ebene der entsprechenden Klemmbacken bildet; dann steuert man einen zweiten Spaltvorgang, und man hält, wenn die Spaltwerkzeuge in ihre anfängliche Ruhestelung zurückgekehrt sind, die Klemmbacken in Klemmposition, und man stellt die diametrale Neigung jedes Spaltwerkzeugpaars mit seinen beiden Steuerzylindern neu ein, aber in entgegengesetzer Richtung (entgegen dem Uhrzeigersinn), so daß jede der Schneiden einen Winkel von 60° in bezug auf die Ebene der entsprechenden Klemmbacken bildet; dann steuert man einen dritten Spaltvorgang, und man steuert, wenn die Spaltwerkzeuge in ihre Ausgangsruhestellung zurückgekehrt sind, die Entspannung der Klemmbacken, um in der Kippwiege die erhaltenen zwölf Teilstücke des Klotzes freizugeben.

5. Spaltvorrichtung zur Durchführung des Verfahrens nach den Ansprüchen 1 und 2 und der Nebenverfahren gemäß den Ansprüchen 3 und 4 des Typs mit beweglichen Klemmbacken, die so ausgebildet sind, daß sie einen Holzklotz (B) an seinen Längsenden festklemmen, sowie mit Spaltwerkzeugen, die gleichfalls in der Nähe jedes seiner Enden angeordnet und so ausgebildet sind, daß sie durch Spalten unter dem Druck von Zylindern den Klotz in mehrere Teilstücke aufteilen, deren Anzahl wahlweise vier, acht oder zwölf betragen kann, wobei diese Vorrichtung dadurch gekennzeichnet ist, daß sie besteht aus: einem starren Grundgestell (1), auf dessen jeweiligen Längsenden ein Rahmen (2, 3) verschiebbar angebracht und in alternativer Verschiebung für das Festspannen und Lösen der Klemmbacken mittels eines doppeltwirkenden Zylinders (4, 5) angetrieben wird, wobei jeder Rahmen einen Satz von zwei Klemmbacken (6, 7) trägt, die im Abstand voneinander beiderseits ihres Mittelsupports (8, 9) angeordnet sind, der in der Mittelebene des Rahmens und so in der Längsachse des Gestells liegt, wobei der Klemmbackensatz (7) so angebracht ist, daß er in einer vertikalen Ebene um einen der Rahmen (3) schwenkbar ist, während der gegenüberliegende Klemmbackensatz (6) so angebracht ist, daß er in einer horizontalen Ebene um den anderen Rahmen (2) schwenken kann, wobei jeder dieser Rahmen gleichfalls ein Paar oder einen Satz (10, 13) von zwei in derselben Ebene angeordneten Spaltwerkzeugen sowie ihre jeweiligen beiden doppeltwirkenden Zylinder (12, 18) trägt, wobei jedes Spaltwerkzeug auf dem Schaft seines Zylinders so angebracht ist, daß es individuell während des Spaltvorgangs schwenken kann, und die beiden Spaltwerkzeuge jedes Satzes auf jedem Rahmen im Abstand voneinander beiderseits des Mittelsupports (8, 9) des entsprechenden Satzes zweier Klemmbacken und wie ihre jeweiligen Zylinder in einer zur Montageebene des Klemmbackensatzes auf diesem Rahmen vertikalen Ebene angeordnet sind, wobei jedes der Spaltwerkzeuge der beiden Sätze (10, 13) außerdem in Ruhestellung in derselben vertikalen Ebene oder derselben horizontalen Ebene eingestellt sind, in der es mittels eines Führungsnockens (11, 14) angebracht ist, der seine Arbeit einstellt, wenn das betreffende Werkzeug seinen Spaltangriff an dem entsprechenden Ende des Holzklotzes aufnimmt.

6. Spaltvorrichtung nach Anspruch 5, dadurch gekennzeichnet, daß der Mittelsupport (8, 9) jedes Klemmbackensatzes (6, 7) mit zwei Hebeln (16, 17) versehen ist, die mittels eines in ihrem Mittelteil angeordneten Zapfens auf ihm angebracht sind und schwenkbar an jedem ihrer Enden eine langgestreckte Stange (18, 19) tragen, die mit diesen Heben eine Parallelogrammanordnung bildet und an ihrem auf der Höhe der entsprechenden Spaltwerkzeuge (10, 13) angeordneten freien Ende eine der Klemmbacken des Klemmbackensatzes trägt, die schwenkbar angebracht, aber unbetätigt federnd in einer im wesentlichen vertikalen Position zur Achse ihrer Tragstange gehalten wird.

7. Spaltvorrichtung nach einem der Ansprüche 5 oder 6, dadurch gekennzeichnet, daß jeder Mittelsupport (8, 9) eines Klemmbackenpaares mit einem von seinem seitlich der Klemmbacken angeordneten Ende vorspringenden Teil (22) in Form einer Rinne versehen ist, das dem Druck einer Feder ausgesetzt und so ausgebildet ist, daß es bei der Beladung mit einem zu spaltenden Holzklotz den entsprechenden, in seinen Kern eingebrachten Tragstiftbolzen (23) aufnimmt.

8. Spaltvorrichtung nach einem der Ansprüche 5 oder 6, dadurch gekennzeichnet, daß jeweils eine vordere (24) und hintere (25) Stützeinrichtung jedes Zylinderpaars (12, 15) so ausgebildet ist, daß sie maximal um eine achtel Drehung, d.h. 45°, im Uhrzeigersinn und entgegengesetzt zu dieser Richtung um den Mittelsupport (8, 9) jedes Klemmbackensatzes (6, 7) und in bezug auf die jeweilige Ausgangsstellung jedes der Zylinderpaare (12, 15) schwenken kann, die für das Paar (12) in einer vertikalen Ebene und für das andere Paar (15) in einer horizontalen Ebene ist.

9. Spaltvorrichtung nach Anspruch 8, dadurch gekennzeichnet, daß jede Stützeinrichtung (24, 25) jedes Zylinderpaares so ausgebildet ist, daß sie um 30° in einer Richtung und in der Gegenrichtung schwenken und in jeder dieser Positionen unter Bildung eines Winkels von 60° in bezug auf die Ebene des Satzes der entsprechenden Klemmbacken (6, 7) festgesetzt werden kann, um nach dem ersten Spaltvorgang das Spalten jedes der erhaltenen vier Viertel in drei Viertel zu erlauben.

10. Spaltvorrichtung nach Anspruch 5, dadurch gekennzeichnet, daß die beiden Klemmbacken jedes der Sätze in Form von langgestreckten und geraden Blöcken ausgebildet sind, von denen jeder mit einer Spannbacke versehen ist, die so ausgebildet ist, daß sie nach außen gleiten kann, wenn die sich im Spaltvorgang befindlichen Viertel durch die Spaltwerkzeuge (10, 13) gespreizt werden, wobei die Spannbacken unter dem Druck einer Feder in ihre Ausgangsstellung zurückgestellt werden, wenn diese Werkzeuge zurückgefahren werden.

11. Spaltvorrichtung nach Anspruch 10, dadurch gekennzeichnet, daß jede Spannbacke jeder Klemmbacke (6, 7) mit einem Quersupport (6a, 7a) versehen ist, der mit ihr ein Kreuz bildet, wobei dieser Support an jedem seiner Enden mit einem mit Klammern ausgerüsteten Schuh versehen ist, der nach außen verschiebbar vorgesehen werden kann und mittels Feder gegen die Mittelspannbacke zurückgestellt werden kann, wobei dieser Support (6a, 7a) so vorgesehen ist, daß seine Schuhe in der Ruhestellung in einem Maximalwinkel von 80° angeordnet sind, dessen Halbierende in der Mittellinie der Spannbacke liegt.

12. Spaltvorrichtung nach Anspruch 5, dadurch gekennzeichnet, daß sie mit einer Kippwiege (30) mit zwei Aufnahmeschenkeln (32, 33) versehen ist, die in Auf- und Abverschiebung unabhängig voneinander mittels zweier verschiedener Zylinder (34, 35) gesteuert werden, jedoch gemeinsam mittels eines dritten Zylinders gleichzeitig in Querrichtung gekippt werden können.

13. Spaltvorrichtung nach Anspruch 12, dadurch gekennzeichnet, daß die beiden Schenkel (32, 33) der Kippwiege (30) mit einer elastischen Matratze (36) ausgerüstet sind.

14. Spaltvorrichtung nach einem der Ansprüche 5 oder 6, dadurch gekennzeichnet, daß der Parallogrammsupport jedes der Klemmbackensätze (6, 7) um seinen jeweiligen Mittelsupport (8, 9) schwenkbar angebracht werden kann, um diametral in einer Richtung oder in der anderen in bezug auf seine Ausgangsstellung, horizontal für die eine, vertikal für die andere, in einem Maximalwinkel von 45° und in Zwischenwinkeln geneigt zu werden, wobei die Spaltwerkzeugsätze (10, 13) in diesem Fall der diametralen Neigung der Klemmbackensätze in einer vertikalen Position für den einen (10) und in einer horizontalen Position für den anderen (13) verbleiben.
